# EUROPÄISCHE PATENTSCHRIFT

(11) **EP 0 965 676 B1**
(45) Veröffentlichungstag und Bekanntmachung des Hinweises auf die Patenterteilung: **27.08.2003**
(21) Anmeldenummer: 99111347.3
(22) Anmeldetag: 10.06.1999
(51) Int. Cl.: D06F 37/26

(54) **System zur Befestigung des vorderen Gegengewichtes am Laugenbehälter von Waschmaschinen**
System for the fastening of the front counterweight to a washing machine tank
Système pour l'attachement du contrepoids frontal à une cuve de machine à laver

(30) Priorität: 10.06.1998 ES 9801228
(43) Veröffentlichungstag der Anmeldung: 22.12.1999
(73) Patentinhaber: BALAY, S.A., E-50059 Zaragoza (ES)
(72) Erfinder: Gracia Bobed, Ismael D., 50194 Zaragoza (ES)
(74) Vertreter: Prünte, Peter

(56) Entgegenhaltungen:
- EP-A- 0 152 745
- EP-A- 0 318 109
- EP-A- 0 799 926
- GB-A- 2 004 305

## Beschreibung

### GEGENSTAND DER ERFINDUNG

Die folgende Erfindung besteht in einem System zur Befestigung des vorderen Gegengewichtes an den Laugenbehälter der Waschmaschine, wobei diese Gegengewichte aus einer aushärtbaren Gussmasse in Form eines umlaufenden Kranzes mit rechteckigem Querschnitt gefertigt werden. Die Befestigung erfolgt an der Vorderseite des Laugenbehälters, welche einen offenen Teil für die Be- und Entladetür der Maschine darstellt. Das Gussbauteil weist eine Reihe von Einschnitten an der Außenseite auf, welche sich über die freie Fläche derselben verlängern und sich in einer nach innen geneigten Aussparung fortsetzen.

Am Laugenbehälter angebrachte Befestigungslaschen liegen an den Einschnitten an der Fläche der Außenseite des Gusskörpers an und weisen einen mittigen, rohrförmigen Abschnitt auf.

Andererseits wird auf der Oberfläche der freien Seite, die eine geneigte Ebene darstellt, ein prismatischer Körper mit einer Kontaktfläche und einer passenden Schräge angebracht und mit einem durchgehenden Bohrung ausgestattet, so dass beim Eindrehen einer Schraube das Oberteil mit einer schrägen Fläche dazu neigt, sich nach innen zu verschieben, die Befestigungslasche mit sich zieht und diese auf die Außenfläche des Gussgegengewichtes drückt und somit die Befestigung der beiden Teile herbeiführt.

Mit dem vorgeschlagenen Befestigungssystem soll eine einfache und kostengünstige Befestigung des vorderen Gegengewichtes am Laugenbehälter erreicht werden. Nach Anbringung des Gegengewichtes genügt das Eindrehen der Schrauben, um die Befestigung zu erreichen.

### ANWENDUNGSBEREICH

Das vorgestellte System zur Befestigung des vorderen Gegengewichtes am Laugenbehälter von Waschmaschinen kommt insbesondere bei solchen aus Kunststoff zur Verwendung, die aus zwei Hälften bestehen, wobei sich das Guss-Gegengewicht um die Beund Entladetür der Waschmaschine erstreckt und beispielsweise aus Beton bestehen kann.

### HINTERGRUND DER ERFINDUNG

Unter den Systemen zur Befestigung des vorderen Gegengewichtes an den Laugenbehälter von Waschmaschinen ist dasjenige anzuführen, welches verwendet wird, wenn sich das Gegengewicht an der entsprechenden Hälfte des Laugenbehälters befindet, wobei sich in bezug auf seine Außenfläche eine Reihe von Befestigungslaschen am Behälter selbst befinden, die bei Herstellung des entsprechenden Laugenbehälters an seiner Außenfläche herausgeführt werden und aus dieser herausragen.

Sobald das Gegengewicht an der zu montierenden Stelle angebracht wurde, erfolgt die Befestigung desselben durch ein Metallband in Form einer Schelle, welche mit einer Schraube und entsprechenden Mutter festgezogen wird, wobei die Befestigung durch einen ausreichenden Flächendruck erfolgt.

Zu diesem Zweck verfügt das Metallband an beiden Enden über entsprechende Auskragungen für Schrauben und Muttern, so daß sich beim Eindrehen der Schraube in die Mutter das Metallband schließt und einen umlaufenden Druck auf die Befestigungslaschen des Laugenbehälters ausübt, welche das Gegengewicht umschließen.

Dieses System ist insofern nachteilig, als dass das mit der Befestigung betraute Personal zunächst das Metallband so anbringen muss, dass es alle zum Laugenbehälter gehörigen Befestigungslaschen perfekt umschließt und daran anschließend der Verschluss durch Drehen der Schraube erfolgt. Dieser Vorgang ist schwierig und arbeitsaufwendig.

Hinzu kommt noch, dass der zu schließende Umfang nicht vollständig rund ist und somit das Band, welches auf einer Seite bereits anliegt, auf der anderen leicht wieder aus den Befestigungslaschen springen kann, wodurch erhöhter Zeit- und Arbeitsaufwand entsteht.

Das Dokument EP 0 152 745 zeigt alle Merkmale des Oberbegriffs der unabhängigen Ansprüche 1 und 10.

### BESCHREIBUNG DER ERFINDUNG

Um die genannten Schwierigkeiten zu beheben, wird ein erfindungsgemäßes System zur Befestigung des vorderen Gegengewichtes an den Laugenbehälter der Waschmaschine beschrieben, welches darin besteht, dass das Gegengewicht an seiner seitlichen Außenfläche eine Reihe von Einschnitten aufweist, die sich bis zu seiner freien Stimfläche erstrecken und um die Kante zur Stirnfläche herum als Aussparung fortsetzen, die eine in Richtung auf die Vorderseite des Laugenbehälters und auf die Innenseite des Kranzes des Gegengewichtes hin geneigte Bodenfläche aufweist, und dass das Gegengewicht unter Verwendung formschlüssig in die Aussparungen oder in die Aussparungen und zusätzlich in die Einschnitte passender, prismatischer Körper am Laugenbehälter so verschraubt ist, dass sich die prismatischen Körper auf der Bodenfläche in Richtung auf die Innenseite des Kranzes verschieben und eine kraft- und formschlüssige Verbindung zwischen den Aussparungen oder den Aussparungen und zusätzlich den Einschnitten einerseits und den prismatischen Körpern herstellen.

Vorteilhafterweise nimmt die Tiefe der Einschnitte an der Außenfläche des Gegengewichtes in Richtung auf die Stirnfläche zu.

Gemäß einer erprobten Ausbildung der Erfindung ist die Kontaktfläche des prismatischen Körpers zur Bodenfläche der Aussparung kürzer ist als die Bodenfläche weist aber dieselbe Neigung auf. Außerdem ist der Körper in einem Abstand zu seiner dickeren Basis mit einer Bohrung versehen, der kleiner ist als der Abstand der eingedrehten Schraube von der größten Tiefe der Aussparung.

Bei der Montage des Gegengewichtes an den Laugenbehälter kann dieses so angebracht sein, dass die runden Verdickungen der Befestigungslaschen in Beziehung stehen zu den entsprechenden halbrunden Einschnitten an der Außenseite der Fläche des Gegengewichtes.

Von Vorteil ist auch eine Weiterbildung der Erfindung, bei der die Befestigungslaschen der Länge nach in die Einschnitte passen und einen sich in ihrer Längsrichtung erstreckenden Hohlraum aufweisen, der zum Eindrehen der selbstschneidenden oder selbstfurchenden Schrauben dient.

Die Befestigung des Gegengewichtes am Laugenbehälter über die axialen Befestigungslaschen erfolgt vorteilhafterweise durch entsprechende Schrauben über die Öffnungen derjenigen Bauteile, welche sich am schrägen Einschnitt der freien Fläche des Gegengewichtes befinden, die in die axiale Bohrung der jeweiligen Laschen eingreifen.

Der besondere Vorteil einer erfindungsgemäßen Weiterbildung ist, dass beim Eindrehen der Schrauben in die axialen Bohrungen der Laugenbehälterlaschen die Verschiebung der Bauteile im Innern des Einschnittes am geneigten Boden auf der freien Fläche des Gegengewichtes bewirkt, dass die Laschen an das Gegengewicht gedrückt werden und somit die Befestigung herbeiführen.

Der Hohlraum ist eine Bohrung in einer gleichgerichteten, nährungsweise zylindrischen Verdickung der Befestigungslappen.

Die zylindrischen Verdickungen der Befestigungslaschen korrespondieren mit halbzylindrischen Aussparungen in den Einschnitten.

Eine sichere Befestigung ergibt sich durch eine besonders vorteilhafte Weiterbildung der Erfindung, indem das Gegengewicht am Laugenbehälter über die axialen Befestigungslaschen mit den durch die Öffnung der prismatischen Körper in den axialen Hohlraum der Befestigungslaschen gedrehten Schrauben befestigt ist, wobei die Körper mit ihrer geneigten Kontaktfläche am geneigten Boden der Aussparung anliegen.

In einer weiteren vorteilhaften Lösung der der Erfindung zugrundeliegenden Aufgabe weist das Gegengewicht an seiner seitlichen Außenfläche eine Reihe von Einschnitten auf, die sich bis zu seiner freien Stirnfläche erstrecken und um die Kante zur Stirnfläche herum als Aussparung fortsetzen, die eine mindestens zweiteilige Bodenfläche aufweist, von denen der eine Flächenanteil wenigstens annähernd parallel zur Vorderseite des Laugenbehälters und der andere Flächenanteil in Richtung auf die Vorderseite des Laugenbehälters hin geneigt ist, dessen Neigung einem rechten Winkel auf die Vorderseite des Laugenbehälters nahe kommt. Außerdem ist das Gegengewicht unter Verwendung formschlüssig in die Aussparungen passender, U-förmig gebogener Blechteile im Hohlraum einer nährungsweise zylindrischen Verdickung einer Befestigungslasche am Laugenbehälter verschraubt, wobei der eine Schenkel des Blechteils die Verdickung parallel von außen umgreift, wobei das Joch des Blechteils die Stimkante der Befestigungslasche übergreift und in die Aussparung hineinreicht sowie sein anderer Schenkel den Flächenanteil der Bodenfläche von innen umgreift.

Zur Ergänzung der folgenden Beschreibung und zum besseren Verständnis der Merkmale der Erfindung ist ein Satz Zeichnungen beigefügt. Die darin enthaltenen Figuren, die illustrativen und nicht einschränkenden Charakter haben, zeigen die wesentlichen Einzelheiten der Erfindung.

### KURZBESCHREIBUNG DER ZEICHNUNGEN

- Fig. 1: zeigt eine geschnittene perspektivische Ansicht des Gegengewichtes und des erfindungsgemäßen Befestigungssystems im Detail. Darauf ist zu erkennen, daß das Gegengewicht an seiner dem Betrachter zugewandten Außenseite einen Einschnitt aufweist, in den eine zugeordnete Lasche des Laugenbehälters greift.
- Fig. 2: zeigt einen Querschnitt in Höhe der vertikalen Ebene der Schraubenbefestigung des Gegengewichtes am Laugenbehälter. Hier ist eine in die Bohrung der Lasche am Laugenbehälter einzudrehende Befestigungsschraube zu erkennen, durch die ein prismatischer Körper auf der Schrägfläche eines an der Stirnfläche des Gegengewichtes angebrachten Einschnittes die Lasche an das Gegengewicht zieht.
- Fig. 3: zeigt einen Querschnitt gemäß Fig. 2. Darin ist die mit der Schraube erzielte Befestigung vollzogen.
- Fig. 4: zeigt eine vergleichbare Befestigungsform des Gegengewichtes, bei der der prismatische Körper durch eine zweischenklige Blechbrücke ersetzt ist, und
- Fig. 5: die zweischenklige Blechbrücke in perspektivischer Ansicht.

### BESCHREIBUNG VON VORZUGSWEISEN AUSFÜHRUNGSBEISPIELEN

In den beschriebenen Figuren ist zu erkennen, wie das Gegengewicht 1 aus Beton, normalerweise in Form eines umlaufenden Kranzes mit rechteckigem Querschnitt, auf dem Laugenbehälter 2 in bezug auf eine der Auflageflächen angebracht ist, wobei die Außenseite des Gegengewichtes eine Reihe von Einschnitten 3 aufweist, deren Breite zur Laugenbehälterseite hin und deren Tiefe zur Frontfläche hin zunimmt. An der freien Frontfläche 4 des Gegengewichtes 1 ist ebenfalls eine Aussparung 10 mit einer Bodenfläche 5 angebracht, deren Breite und Tiefe zum Zentrum des Gegengewichtes 1 hin zunehmen, so dass sich die Bodenfläche 5 zum Zentrum hin neigt. An der Peripherie des Gegengewichtes sind mehrer solcher Einschnitte 3 zusammen mit korrespondierenden Aussparungen 10 verteilt.

Jeder dieser Einschnitte 3 der Außenseite des Gegengewichtes 1 zeigt in der Mitte eine etwa halbzylindrische Aussparung 8 über seine ganze Höhe.

In der Aussparung 10 der freien Fläche 4 befindet sich ein prismatischer Körper 6 mit geneigter Fläche komplementär zur Bodenfläche 5 und mit einer Bohrung 7 versehen.

Andererseits zeigt der Kunststoff-Laugenbehälter 2, auf welchem das Gegengewicht 1 in bezug auf seine Fläche zur Frontladetür der Waschmaschine ruht, an seinem Außenumfang eine Reihe von Befestigungslaschen 9, die mit einer runden Verdickung 12 ausgestattet sind, welche in der Mitte einen Hohlraum als axiale Sackbohrung 11 aufweisen.

So befindet sich das Gegengewicht 1 am Laugenbehälter 2, wobei die Befestigungslaschen 9 in bezug auf die Einschnitte 3 der Außenseite so liegen, dass die Verdickungen 12 in die halbrunden Aussparungen 8 passen.

Nach dieser Konfiguration werden die prismatischen Körper 6 in den entsprechenden Aussparungen 10 der freien Fläche 4 so angeordnet, dass beim Eindrehen der entsprechenden Schrauben 13 durch die Bohrungen 7 der prismatischen Körper 6 diese in die Sackbohrungen 11 der Verdickungen 12 der Befestigungslaschen 9 geschraubt werden und somit die Befestigung des Gegengewichtes am Laugenbehälter erreicht wird.

Beim Eindrehen der Schrauben 13 in die Sackbohrungen 11 verschiebt sich der prismatische Körper 6 in das Innere der Aussparung 10, da die Kontaktflächen geneigt sind, wobei die Befestigungslaschen 9 sich schließen, auf die seitliche Fläche des Einschnittes 3 im Gegengewicht drücken und die Befestigung so ausgeführt wird, dass sich der Druck, den die Befestigungslaschen 9 auf das Gegengewicht ausüben, mit zunehmender Eindrehtiefe der Schrauben 13 verstärkt.

Aus Fig. 3 geht hervor, wie sich beim Eindrehen der Schrauben 13 durch die entsprechenden Bohrungen 7 des prismatischen Körpers 6 in die Öffnungen 11 der Befestigungslaschen 12 letztere an die Seiten des Gegengewichtes gepresst werden, sobald sich der prismatische Körper 6 in das Innere der Aussparung 10 der freien Fläche des Gegengewichtes 1 schiebt und somit die Befestigung des Gegengewichtes an den Laugenbehälter 2 erfolgt.

Die Zahl der Laschen 9 zur Befestigung des Gegengewichtes kann natürlich variieren.

Hiermit wird ein einfaches und preisgünstiges System zur Befestigung des Gegengewichtes 1 am Laugenbehälter geschaffen, das zudem schnell und zuverlässig ist.

Eine andere Ausgestaltung der erfindungsgemäßen Befestigungseinrichtung wird mit einem U-förmig gebogenen Blechteil in Form einer zweischenkligen Blechbrücke 15 geschaffen, die den prismatischen Körper 6 des in Fig. 1 bis 3 dargestellten Ausführungsbeispiels ersetzt. Dazu ist die Aussparung 10 in ihrer bodenseitigen Ausformung entsprechend angepasst. Für den schräg zur Einschraubrichtung der Schraube 13 gestellten Schenkel 19 der Blechbrücke 15 hat der Boden 5 als Flächenanteil einen Abschnitt 14 mit entsprechendem Winkel. Auf dem parallel zur Frontfläche 4 des Gegengewichts 1 liegenden Flächenanteil (Abschnitt 18) der Bodenfläche 5 liegt das Joch 17 der Blechbrücke 15 in derselben Höhe wie die Stirnfläche der Lasche 9, wenn die Schraube 13 fest in die Bohrung der Lasche 9 eingedreht ist. Dabei presst die Schraube 13 die innere Wandung 12 der Bohrung gegen die Außenseite des Gegengewichts 1, die einen zur Vorderseite des Laugenbehälters 2 hin sich konisch erweiternden Durchmesser hat, und zieht die Blechbrücke 15 mit ihrem Schenkel 19 gegen den schrägen Abschnitt 14 so stark in die Aussparung 10, dass der Schenkel 19 zusammen mit dem äußeren rechtwinklig stehenden Schenkel 16 das Gegengewicht einerseits fest gegen die Innenseite der Laschen 9 zieht und andererseits eine form- und kraftschlüssige Verbindung zwischen der Frontfläche des Laugenbehälters 2 und dem Gegengewicht 1 herstellt.

Die perspektivische Ansicht der Blechbrücke 15 in Fig. 5 zeigt noch Stabilisierungsrippen 20 beiderseits des Durchgangsloches 21 für die Schraube 13.

## Patentansprüche

1. System zur Befestigung des vorderen Gegengewichtes am Laugenbehälter einer von vom beschickbaren Waschmaschine, in dem das Gegengewicht aus einer aushärtenden Gussmasse in Form eines umlaufenden Kranzes mit wenigstens angenähert rechtwinkligem Querschnitt vorliegt und mit dem Laugenbehälter an seiner Vorderseite, in der die Beschickungsöffnung angebracht ist, verbunden ist, wobei das Gegengewicht auf wenigstens einer seiner Flächen an der Vorderseite ruht und mittels einer Reihe von an der Mantelseite des Laugenbehälters umlaufend verbundenen Befestigungslaschen befestigt ist, die gemeinsam mit der Mantelseite hergestellt worden sind, **dadurch gekennzeichnet, dass** das Gegengewicht (1) an seiner seitlichen Außenfläche eine Reihe von Einschnitten (3) aufweist, die sich bis zu seiner freien Stirnfläche (4) erstrecken und um die Kante zur Stirnfläche (4) herum als Aussparung (10) fortsetzen, die eine in Richtung auf die Vorderseite des Laugenbehälters (2) und auf die Innenseite des Kranzes des Gegengewichtes (1) hin geneigte Bodenfläche (5) aufweist, und dass das Gegengewicht (1) unter Verwendung formschlüssig in die Aussparungen (10) oder in die Aussparungen und zusätzlich in die Einschnitte (3) passender, prismatischer Körper (6) am Laugenbehälter so verschraubt ist, dass sich die prismatischen Körper (6) auf der Bodenfläche (5) in Richtung auf die Innenseite des Kranzes verschieben und eine kraft- und formschlüssige Verbindung zwischen den Aussparungen (10) oder den Anssparungen und zusätzlich den Einschnitten (3) einerseits und den prismatischen Körpern (6) herstellen.

2. System nach Anspruch 1, **dadurch gekennzeichnet, dass** die Tiefe der Einschnitte (3) an der Außenfläche des Gegengewichtes (1) in Richtung auf die Stirnfläche (4) zunimmt.

3. System nach Anspruch 1 oder 2, **dadurch gekennzeichnet, dass** die Kontaktfläche des prismatischen Körpers (6) zur Bodenfläche (5) der Aussparung (10) kürzer ist als die Bodenfläche (5) aber dieselbe Neigung aufweist und dass der Körper (6) in einem Abstand zu seiner dickeren Basis mit einer Bohrung (7) versehen ist, der kleiner ist als der Abstand der eingedrehten Schraube (13) von der größten Tiefe der Aussparung (10).

4. System nach einem der Ansprüche 1 bis 3, **dadurch gekennzeichnet, dass** die Befestigungslaschen (9) der Länge nach in die Einschnitte (3) passen und einen sich in ihrer Längsrichtung erstreckenden Hohlraum (11) aufweisen, der zum Eindrehen der selbstschneidenden oder selbstfurchenden Schrauben (13) dient.

5. System nach Anspruch 4, **dadurch gekennzeichnet, dass** der Hohlraum (11) in einer gleichgerichteten, nährungsweise zylindrischen Verdickung (12) der Befestigungslaschen (9) angeordnet ist.

6. System nach Anspruch 5, **dadurch gekennzeichnet, dass** die zylindrischen Verdickungen (12) der Befestigungslaschen (9) mit etwa halbzylindrischen Aussparungen (8) in den Einschnitten (3) korrespondieren.

7. System nach einem der vorstehenden Ansprüche, **dadurch gekennzeichnet, dass** das Gegengewicht (1) am Laugenbehälter (2) über die axialen Befestigungslaschen (9) mit den durch die Bohrung (7) der prismatischen Körper (6) in den axialen Hohlraum (11) der Befestigungslaschen (9) gedrehten Schrauben (13) befestigt ist, wobei die Körper (6) mit ihrer geneigten Kontaktfläche an der geneigten Bodenfläche (5) der Aussparung (10) anliegen.

8. System nach einem der vorstehenden Ansprüche, **dadurch gekennzeichnet, dass** die Neigung der Kontaktfläche des Körpers (6) und der Bodenfläche (5) der Aussparung (10) groß genug gewählt ist, dass beim Eindrehen der Schraube (13) in den Hohlraum (11) der Befestigungslaschen (9) die geneigten Flächen des Körpers (6) und der Bodenfläche (5) gegeneinander gleiten, wobei die Befestigungslaschen (9) gegen das Gegengewicht (1) gezogen werden und sich mit einer Anpresskraft am Umfang des Gegengewichts (1) anlegen.

9. System nach einem der Ansprüche 4 bis 8, **dadurch gekennzeichnet, dass** das Gegengewichts (1) einen konisch zur Vorderseite des Laugenbehälters (2) hin sich im Durchmesser erweiternden Außenumfang hat, an den sich die zugewandte Befestigungslasche (9) mit ihrer Verdickung (12) in Montageposition formschlüssig anlegt.

10. System zur Befestigung des vorderen Gegengewichtes am Laugenbehälter einer von vorn beschickbaren Waschmaschine, in dem das Gegengewicht aus einer aushärtenden Gussmasse in Form eines umlaufenden Kranzes mit wenigstens angenähert rechtwinkligem Querschnitt vorliegt und mit dem Laugenbehälter an seiner Vorderseite, in der die Beschickungsöffnung angebracht ist, verbunden ist, wobei das Gegengewicht auf wenigstens einer seiner Flächen an der Vorderseite ruht und mittels einer Reihe von an der Mantelseite des Laugenbehälters umlaufend verbundenen Befestigungslaschen befestigt ist, die gemeinsam mit der Mantelseite hergestellt worden sind, **dadurch gekennzeichnet, dass** das Gegengewicht (1) an seiner seitlichen Außenfläche eine Reihe von Einschnitten (3) aufweist, die sich bis zu seiner freien Stirnfläche (4) erstrecken und um die Kante zur Stirnfläche (4) herum als Aussparung (10) fortsetzen, die eine mindestens zweiteilige Bodenfläche (5) aufweist, von denen der eine Flächenanteil wenigstens annähernd parallel zur Vorderseite des Laugenbehälters (2) und der andere Flächenanteil (14) in Richtung auf die Vorderseite des Laugenbehälters (2) hin geneigt ist, dessen Neigung einem rechten Winkel auf die Vorderseite des Laugenbehälters (2) nahe kommt, und dass das Gegengewicht (1) unter Verwendung formschlüssig in die Aussparungen (10) passender, U-förmig gebogener Blechteile (15) im Hohlraum (11) einer nährungsweise zylindrischen Verdickung (12) einer Befestigungslasche (9) am Laugenbehälter verschraubt ist, wobei der eine Schenkel (16) des Blechteils (15) die Verdickung (12) parallel von außen umgreift, wobei das Joch (17) des Blechteils (15) die Stimkante der Befestigungslasche (9) übergreift und in die Aussparung (10) hineinreicht sowie sein anderer Schenkel (19) den Flächenanteil (14) der Bodenfläche (5) von innen umgreift.

## Claims

1. System for fastening the front counterweight to the solution container of a front-loading washing machine, in which the counterweight consisting of a hardening cast mass is present in the form of an encircling collar with an at least approximately right-angular cross-section and is connected with the solution container at the front side thereof in which the loading opening is formed, wherein the counterweight rests on at least one of its surfaces at the front side and is fastened by means of a series of fastening straps which are connected to be encircling at the circumferential side of the washing solution and which have been produced in common with the circumferential side, **characterised in that** the counterweight (1) has at its lateral outer surface a series of incisions (3) which extend up to its free end face (4) and continue around the edge relative to the end face (4) as a recess (10), which has a base surface (5) inclined in direction towards the front side of the solution container (2) and towards the inner side of the collar of the counterweight (1), and that the counterweight (1) with use of prismatic bodies (6) fitting in the recesses (10) or the recesses and additionally the incisions (3) is so screw-connected to the solution container that the prismatic bodies (6) displace on the base surface (5) in direction towards the inner side of the collar and produce a force-locking and shape-locking connection between the recesses (10) or the recesses and additionally the incisions (3) on the one hand and the prismatic bodies (6).

2. System according to claim 1, **characterised in that** the depth of the incisions (3) at the outer surface of the counterweight (1) increases in direction towards the end face (4).

3. System according to claim 1 or 2, **characterised in that** the contact surface of the prismatic body (6) relative to the base surface (5) of the recess (10) is shorter than the base surface (9), but has the same inclination, and that the body (6) is provided at a spacing from its thicker base with a bore (7) which is smaller than the spacing of the screwed-in screw (13) from the greatest depth of the recess (10).

4. System according to one of claims 1 to 3, **characterised in that** the fastening straps (9) fit according to length in the incisions (3) and have a cavity (11) which extends in a longitudinal direction thereof and which serves for screwing-in the self-cutting or self-tapping screws (13).

5. System according to claim 4, **characterised in that** the cavity (11) is arranged in a correspondingly directed approximately cylindrical thickening (12) of the fastening straps (9).

6. System according to claim 5, **characterised in that** the cylindrical thickenings (12) of the fastening straps (9) correspond with approximately semi-cylindrical recesses (8) in the incisions (3).

7. System according to one of the preceding claims, **characterised in that** the counterweight (1) is fastened to the solution container (2) by way of the axial fastening straps (9) with screws (13) screwed through the bore (7) of the prismatic bodies (6) into the axial cavity (11) of the fastening straps (9), wherein the bodies (6) bear by the inclined contact surface thereof against the inclined base surface (5) of the recess (10).

8. System according to one of the preceding claims, **characterised in that** the inclination of the contact surface of the body (6) and of the base surface (5) of the recess (10) is selected to be of sufficient size so that on screwing of the screw (13) into the cavity (11) of the fastening straps (9) the inclined surfaces of the body (6) and the base surface (5) slide against one another, wherein the fastening straps (9) are drawn against the counterweight (1) and bear by a pressing force at the circumference of the counterweight (1).

9. System according to one of claims 4 to 8, **characterised in that** the counterweight (1) has an outer circumference which conically widens in diameter towards the front side of the solution container (2) and against which the facing fastening strap (9) bears in shape-locking manner by its thickening (12) in the mounted position.

10. System for fastening the front counterweight to the solution container of a front-loading washing machine, in which the counterweight consisting of a hardening cast mass is present in the form of an encircling collar with an at least approximately right-angular cross-section and is connected with the solution container at the front side thereof in which the loading opening is formed, wherein the counterweight rests on at least one of its surfaces at the front side and is fastened by means of a series of fastening straps which are connected to be encircling at the circumferential side of the washing solution and which have been produced in common with the circumferential side, **characterised in that** the counterweight (1) has at its lateral outer surface a series of incisions (3) which extend up to its free end face (4) and continue around the edge relative to the end face (4) as a recess (10), which has an at least two-part base surface (5), of which one surface part is at least approximately parallel to the front side of the solution container (2) and the other surface part (14) is inclined in direction towards the front side of the solution container (2), the inclination of which approaches a right angle to the front side of the solution container (2), and that the counterweight (1) is screw-connected to the solution container with use of sheet metal parts (15), which fit in shape-locking manner in the recesses (10) and are bent to be U-shaped, in the cavity (11) of an approximately cylindrical thickening (12) of a fastening strap (9), wherein one limb (16) of the sheet metal part (15) engages around the thickening (12) parallelly from the outside, wherein the yoke (17) of the sheet metal part (15) engages over the end edge of the fastening strap (9) and reaches into the recess (10) and its other limb (19) engages over the flat part (14) of the base surface (5) from the inside.

## Revendications

1. Système pour la fixation du contrepoids frontal à la cuve d'une machine à laver pouvant être remplie par l'avant, le contrepoids étant fabriqué au départ d'une masse moulée durcissable ayant la forme d'une couronne périphérique de section au moins sensiblement rectangulaire et assemblée avec la cuve sur sa partie avant présentant l'ouverture prévue pour le remplissage, le contrepoids reposant sur la partie avant sur au moins l'une de ses faces et étant attaché au moyen d'une série d'attaches assemblées avec la face latérale de la cuve sur tout son pourtour, lesdites attaches ayant été fabriquées en même temps que ladite face latérale, **caractérisé en ce que** le contrepoids (1) présente sur sa face latérale extérieure une série de creux (3) qui s'étendent jusqu'à sa face frontale libre (4) et se prolongent sous la forme d'un évidement (10) prenant l'arête entre ladite face latérale extérieure et ladite face frontale (4), ledit évidement présentant un fond (5) incliné en direction de la face avant de la cuve (2) et du côté intérieur de la couronne du contrepoids (1), et **en ce que** ledit contrepoids (1) est vissé à la cuve moyennant l'utilisation de corps prismatiques (6) qui s'engagent dans les évidements (10) ou dans lesdits évidements et, additionnellement, dans les creux (3), de manière à donner un assemblage assurant une fermeture par conjugaison de forme et ce, de manière à ce que les corps prismatiques (6) se déplacent sur le fond (5) en direction du côté intérieur de la couronne et réalisent un assemblage assurant une fermeture par conjugaison de forme et par adhérence entre les évidements (10) ou entre lesdits évidements et, additionnellement, les creux (3), d'une part, et les corps prismatiques (6), d'autre part.

2. Système selon la revendication 1, **caractérisé en ce que** la profondeur des creux (3) aménagés sur la face extérieure du contrepoids (1) augmente en direction de la face frontale (4).

3. Système selon la revendication 1 ou 2, **caractérisé en ce que** la face de contact du corps prismatique (6) avec le fond (5) de l'évidement (10) est plus courte que ledit fond (5), mais présente la même pente, et **en ce que** le corps (6) est pourvu d'un perçage (7) distant de sa base plus épaisse, ladite distance étant inférieure à la distance entre la vis (13) enfoncée et la plus grande profondeur de l'évidement.

4. Système selon l'une des revendications 1 à 3, **caractérisé en ce que** les attaches (9) s'engagent dans les creux (3) dans le sens de la longueur et présentent un espace vide (11) qui s'étend dans le sens de leur longueur, lequel sert à tourner les vis (13) autotaraudeuses ou autoperceuses.

5. Système selon la revendication 4, **caractérisé en ce que** l'espace vide (11) est aménagé dans un épaississement (12) des attaches (9), lequel lui est parallèle et approximativement cylindrique.

6. Système selon la revendication 5, **caractérisé en ce que** les épaississements cylindriques (12) des attaches (9) correspondent avec des évidements (8) sensiblement semi-cylindriques aménagés dans les creux (3).

7. Système selon l'une des revendications précédentes, **caractérisé en ce que** le contrepoids (1) est fixé à la cuve (2) par l'intermédiaire des attaches axiales (9) à l'aide des vis (13) tournées dans le perçage (7) des corps prismatiques (6) pour les amener dans l'espace vide axial (11) des attaches (9), la face de contact oblique des corps (6) étant adjacente au fond incliné (5) de l'évidement (10).

8. Système selon l'une des revendications précédentes, **caractérisé en ce que** la pente de la face de contact du corps (6) et du fond (5) de l'évidement (10) est choisie de manière à être suffisamment importante pour que les faces obliques du corps (6) et du fond (5) glissent l'une contre l'autre lorsqu'on tourne la vis (13) dans l'espace vide (11) des attaches (9), lesdites attaches (9) étant tirées contre le contrepoids (1) et s'appliquant sur la périphérie du contrepoids (1) sous l'effet d'une force de pression.

9. Système selon l'une des revendication 4 à 8, **caractérisé en ce que** le contrepoids (1) a une périphérie extérieure dont le diamètre s'élargit coniquement en direction de la face avant de la cuve (2), l'attache (9) tournée vers ladite périphérie extérieure venant s'appliquer, en position de montage, par conjugaison de forme avec son épaississement (12) contre cette périphérie extérieure.

10. Système pour la fixation du contrepoids frontal à la cuve d'une machine à laver pouvant être remplie par l'avant, le contrepoids étant fabriqué au départ d'une masse moulée durcissable ayant la forme d'une couronne périphérique de section au moins sensiblement rectangulaire et assemblée avec la cuve sur sa partie avant présentant l'ouverture prévue pour le remplissage, le contrepoids reposant sur la partie avant sur au moins l'une de ses faces et étant attaché au moyen d'une série d'attaches assemblées avec la face latérale de la cuve sur tout son pourtour, lesdites attaches ayant été fabriquées en même temps que ladite face latérale, **caractérisé en ce que** le contrepoids (1) présente sur sa face latérale extérieure une série de creux (3) qui s'étendent jusqu'à sa face frontale libre (4) et se prolongent sous la forme d'un évidement (10) prenant l'arête entre ladite face latérale extérieure et ladite face frontale (4), ledit évidement présentant un fond (5) réalisé en deux parties au moins, dont l'une est au moins sensiblement parallèle à la face avant de la cuve (2) et l'autre (14) est inclinée en direction de la face avant de la cuve (2), cette pente étant proche d'un angle droit formé avec la face avant de la cuve (2), et **en ce que** le contrepoids (1) est vissé à la cuve au niveau de l'espace vide (11) d'un épaississement (12) sensiblement cylindrique d'une attache (9) moyennant l'utilisation de pièces de tôle (15) pliées en forme de U, lesquelles s'engagent dans les évidements (10) par conjugaison de forme, l'une des ailes (16) de la pièce de tôle (15) prenant l'épaississement (12) parallèlement à celui-ci depuis l'extérieur, la partie transversale (17) de la pièce de tôle (15) passant par l'arête frontale de l'attache (9) et s'engageant jusque dans l'évidement (10) et l'autre aile (19) prenant la partie (14) du fond (5) depuis l'intérieur.
